# EUROPÄISCHE PATENTSCHRIFT

(11) **EP 1 666 688 B1**
(45) Veröffentlichungstag und Bekanntmachung des Hinweises auf die Patenterteilung: **22.08.2018**
(21) Anmeldenummer: 05018327.6
(22) Anmeldetag: 24.08.2005
(51) Int. Cl.: E05D 7/00

(54) **Band für Fenster, Türen und dergleichen**
Hinge for windows, doors and the like
Charnière pour fenêtres, portes et similaires

(30) Priorität: 06.09.2004 DE 202004013848 U
(43) Veröffentlichungstag der Anmeldung: 07.06.2006
(73) Patentinhaber: Dr. Hahn GmbH & Co. KG, 41189 Mönchengladbach-Wickrath (DE)
(72) Erfinder: Matuschek, Erhard, 41179 Mönchengladbach (DE)
(74) Vertreter: Kluin, Jörg-Eden

(56) Entgegenhaltungen:
- EP-A1- 0 467 075
- EP-A1- 1 061 221
- EP-A2- 0 837 206
- EP-A2- 0 992 647
- DE-A1- 10 124 854
- US-A- 4 964 193

## Beschreibung

Die Erfindung betrifft ein Band der dem Oberbegriff des Anspruchs 1 entsprechenden Part.

Ein derartiges Band ist beispielsweise aus der EP 0 467 075 B1 bekannt. Bei den verschiedenen Ausführungsformen dieses bekannten Bandes erfolgt entweder die Betätigung der Verlagerungsmittel, mittels welchen der Bandzapfen entlang der im Querschnitt langlochförmigen Öffnung zum Zwecke der Justierung des Flügels in dem Rahmen verlagerbar ist, und/oder die Betätigung der Fixiermittel, mittels welchen der Bandzapfen nach Erreichen der Justagestellung in der entsprechenden Position festgelegt wird, durch einen seitlichen Zugang, mit anderen Worten: durch Zugang in einer zur Längsrichtung des Bandzapfens senkrechten Ebene.

Mit dem gattungsgemäßen Band ist eine Justierung des Flügels in einer senkrecht zur Längsachse des Bandzapfens bzw. zur Scharnierachse verlaufenden Richtung möglich. Je nach Ausrichtung der dem Bandzapfen aufnehmenden, im Querschnitt langlochförmigen Öffnung kann hierbei die Justierung in der Flügelebene erfolgen, um so das Spaltmaß zwischen den Flügelrändern und dem umgebenden Rahmen einzustellen. Oder es kann eine Justierung senkrecht zur Flügelebene erfolgen, um so bei Flügeln mit Aufdeck, d.h. bei solchen, die die Vorderfläche des Rahmens mit einem vorspringenden Rand teilweise überdecken, den Abstand des Randes zur Vorderfläche des Rahmens einzustellen. Dies ist insbesondere bei solchen Flügeln wichtig, bei denen der überstehende Rand Teil einer Dichtungsanordnung ist, um den für die gewünschte Dichtwirkung erforderlichen Andruck der Dichtung an der Vorderfläche des Rahmens sicherzustellen.

Nachteilig ist bei dem bekannten Band, dass es zur Verlagerung des Bandzapfens entlang der im Querschnitt langlochförmigen Öffnung, d.h. senkrecht zur Längsrichtung des Bandzapfens und/oder zur Festlegung des Bandzapfens in der gewünschten Position stets erforderlich ist, den Flügel zu öffnen. Für den Fall, dass die Betätigung der Verlagerungsmittel nur bei geöffnetem Flügel möglich ist, kann die Justierung lediglich in einem iterativen Verfahren erfolgen. Es muss also bei geöffnetem Flügel verstellt und anschließend bei geschlossenem Flügel überprüft werden, ob die gewünschte Justierung erfolgt ist. Für den Fall, dass die Festlegung des Bandzapfens in der im Querschnitt langlochförmigen Öffnung nur bei geöffnetem Flügel erfolgen kann, besteht die Gefahr, dass beim Öffnen des Flügels zum Zwecke der Festlegung der Bandzapfen sich aus seiner Justierposition herausverlagert und der Justiervorgang wiederholt werden muss. Die EP 0 837 206 A1 offenbart ein Band mit einem Bandbolzen, der einen exzentrischen Bereich aufweist. Der exzentrische Bereich weist Radialvorsprünge auf. Diese können mit Radialausnehmungen einer Aufnahmeöffnung in Anlage gebracht werden. Der Bandbolzen weist an einer Stirnseite einen Innensechskant auf, mittels dem er gedreht werden kann. Auf der gleichen Stirnseite ist eine Feder mit einer Außenverzahnung als Fixiermittel vorgesehen.

Der Erfindung liegt daher die Aufgabe zugrunde, ein Band zu schaffen, mittels welchem der Justiervorgang vereinfacht wird.

Diese Aufgabe wird durch das im Anspruch 1 wiedergegebene Band gelöst.

Dadurch, dass die Verlagerungsmittel und die Fixiermittel von einem oder beiden stirnseitigen Enden des Bandzapfens zugänglich sind, kann eine Betätigung sowohl der Verlagerungsmittel, als auch der Fixiermittel in jeder beliebigen Stellung des Flügels, d.h. auch bei geschlossenem Flügel, erfolgen. Durch diese Maßnahme kann die exakte Position des Flügels in dem Rahmen unter Beobachtung der Spaltmaße eingestellt und nach Erreichen der gewünschten Position diese durch Betätigen der Fixiermittel "eingefroren" werden, ohne dass der Flügel verlagert werden muss.
Die Eingriffmittel umfassen mindestens einen radial von dem Bandzapfen vorspringenden Zahn, der in eine in einer der Längswandungen eingearbeitete Mulde eingreift. Durch diese Ausbildung der Eingreifmittel wird auf einfache Weise einerseits gewährt, dass der Bandzapfen nicht in der im Querschnitt langlochförmigen Ausnehmung verkippen kann, was zu einem Verkanten der Scharnierachse und zu starken mechanischen Spannungen während der Betätigung des Flügels führen würde, gleichzeitig jedoch eine Verlagerbarkeit des Bandzapfens in der Justierrichtung entlang der Längsseite der im Querschnitt langlochförmigen Öffnung möglich ist.
Je nach Länge des maximal erreichbaren Verstellweges und nach Größe und Gestalt des Zahnes können bereits ein Zahn und eine Zahnmulde ausreichend sein. Es ist jedoch ebenfalls möglich, eine sich über einen Teil des Umfangs des Bandzapfens erstreckende Verzahnung vorzunehmen, die in eine in die Längswandung eingearbeitete, komplementäre Verzahnung eingereift.

Umfasst - wie bevorzugt die Verzahnung des Bandzapfens eine ungerade Anzahl von Zähnen, so ist eine Ausgestaltung besonders bevorzugt, bei der der mittlere Zahn und die zugehörige Zahnmulde von den restlichen Zähnen und Zahnmulden verschiedene Abmessungen aufweisen. Durch diese Maßnahme wird das Einsetzen des Bandzapfens in die korrekte Position, die eine maximale Verlagerbarkeit in beide Richtungen gewährleistet, erleichtert. Es ist somit nicht möglich, den Bandzapfen in einer "verdrehten" Position einzusetzen, in der trotz Mittelstellung die Verzahnung sich bereits "am Anschlag" befindet und somit eine Verlagerung nur noch in einer Richtung möglich ist.

Die Verlagerungsmittel umfassen eine an dem einen stirnseitigen Ende des Bandzapfens vorgesehene Einrichtung zum Ansatz eines Drehwerkzeugs. Diese Einrichtung kann einen Innensechskant aufweisen.

Die Fixiermittel umfassen eine Klemmschraube, die in das andere stirnseitige Ende des Bandzapfens einschraubbar ist. Die Klemmschraube ist derart ausgestaltet, dass sie mittelbar oder unmittelbar über eine Anlagefläche gegen eine Klemmfläche wirkt. Die Anlagefläche kann beispielsweise durch einen zwischen dem Kopf und dem Gewinde der Klemmschraube vorgesehenen Umfangsbund oder durch eine vorzugsweise unverlierbar montierte Unterlegscheibe gebildet sein.
Mittels der Klemmschraube erfolgt die Festlegung des Bandzapfens in der gewünschten Position vorzugsweise dadurch, dass das Bandteil, das das die Klemmschraube umfassende Ende des Bandzapfens aufnehmende Bauteil eine Klemmfläche aufweist, gegen die die Klemmschraube mit der Anlagefläche zum Zwecke der Festlegung des Bandzapfens in der Öffnung klemmbar ist.
Zur Aufnahme von eine Klemmung erst erlaubenden Reaktionskräften umfasst der Bandzapfen vorzugsweise einen Umfangsbund, über den er sich an der Basisfläche einer seitlichen Ausnehmung der Öffnung abstützt.
Besonders kostengünstig herstellbar ist der Bandzapfen dann, wenn er einen Kern aus metallischem Werkstoff umfasst, der eine Ummantelung aus Kunststoff aufweist. Durch diese Maßnahme bedarf es insbesondere dann, wenn die Ummantelung im Spritzverfahren hergestellt ist, keiner aufwendigen mechanischen Bearbeitung des Bandzapfens, um beispielsweise die Verzahnung herzustellen.
Das Einsetzen des Bandzapfens in der Mittelstellung beim Zusammenfügen des Bandes wird abermals erleichtert, wenn der Bandzapfen auf der den Eingriffmitteln gegenüberliegenden Seite mindestens einen Rastvorsprung umfasst, der in Mittelstellung des Bandbolzens in der im Querschnitt langlochförmigen Öffnung in eine Rastrille eingereift. Dabei sind Rastvorsprung und Rastrille so ausgebildet, dass eine Verlagerung des Bandzapfens in Längsrichtung der im Querschnitt langlochförmigen Öffnung unter Überwindung der elastischen Rastkraft möglich ist, jedoch ein Einsetzen des Bandbolzens in die langlochförmige Ausnehmung außerhalb der Mittelstellung nur unter einer erhöhten Kraft möglich ist. Durch diese Maßnahme "fühlt" ein Monteur daher bereits, ob er dabei ist, den Bandzapfen in der richtigen Position einzusetzen.

Der Vorgang des Zusammenfügens wird abermals erleichtert, wenn zusätzlich oder alternativ zu dem Rastvorsprung und der Rastrille optisch wahrnehmbare Markierungen vorgesehen sind, die die Mittelstellung des Bandzapfens in der im Querschnitt langlochförmigen Ausnehmung kennzeichnen.

In der Zeichnung ist ein Ausführungsbeispiel des erfindungsgemäßen Bandes schematisch dargestellt. Es zeigen:
**Fig. 1** das Ausführungsbeispiel in einer Ansicht von oben;
**Fig.2** -ausschnittsweise- das Scharnierteil des Flügelbandteils in einer Einzeldarstellung;
**Fig. 3** das Ausführungsbeispiel in einer Ansicht gemäß Fig.1 von unten;
**Fig. 4** das Ausführungsbeispiel in einer perspektivischen Ansicht von schräg unten;
**Fig. 5 und 6** das Ausführungsbeispiel in Explosionsdarstellungen in verschiedenen Ansichten;
**Fig. 7** die Klemmschraube in einer perspektivischen Ansicht von schräg oben;
**Fig. 8** die Klemmschraube gemäß Fig. 7 in einer seitlichen Ansicht;
**Fig. 9** den Bandzapfen in einer Seitenansicht;
**Fig. 10** den Schnitt A - A in Fig. 9;
**Fig. 11** eine Ansicht des Bandzapfens gemäß Fig. 9 von oben sowie
**Fig. 12** eine perspektivische Ansicht des Bandzapfens von schräg unten.

Das als ganzes mit 100 bezeichnete Band umfasst ein an einem in der Zeichnung nicht dargestellten Rahmen mittels Befestigungsschrauben 2 und Passstiften 3 befestigbares Rahmenbandteil 1 und ein an einem in der Zeichnung ebenfalls nicht dargestellten Flügel mittels Befestigungsschrauben 4 und Passstiften 5 befestigbares Flügelbandteil 6.

Das Rahmenbandteil 1 und das Flügelbandteil 6 sind mittels eines Bandzapfens 7 scharniergelenkig miteinander verbunden, wobei die Mittellängsachse des Bandzapfens 7 die Scharnierachse S definiert.

Wie insbesondere aus Fig. 2 ersichtlich wird, die das Scharnierteil 8 des Flügelbandteils 6 in einer Einzeldarstellung zeigt, weist das Scharnierteil 8 eine im Querschnitt langlochförmige Öffnung 9 auf. Sie wird begrenzt durch die teilkreisförmig gekrümmten Schmalwandungen 10, 11 und die ebenen Längswandungen 12, 13.

In die Längswandung 12 ist eine Verzahnung 14 eingearbeitet, die mit einer am Außenumfang des Bandzapfens 7 vorgesehenen Verzahnung 15 bei eingesetztem Bandzapfen in Eingriff steht. Die Verzahnungen 14 und 15 bilden Eingreifmittel 16, über die der Bandzapfen 7 mit der Längswandung 12 formschlüssig in Eingriff steht.

Wie insbesondere aus Fig. 1 sinnfällig wird, kann eine Verlagerung des Bandzapfens 7 entlang der im Querschnitt langlochförmigen Öffnung 9, d.h. in Richtung des Doppelpfeils P in Fig.1 verlagert werden, in dem der in eine Drehbewegung versetzt wird. Um diese einzuleiten weist der Bandzapfen, wie in Fig. 3, 4, 10 und 11 erkennbar ist, am stirnseitigen Ende seines in dem Rahmenbandteil 1 ruhenden Abschnitts 17 einen Innensechskant 18 auf, in den zum Zwecke der Verstellung ein geeignetes Werkzeug eingesetzt werden kann.

Um zu verhindern, dass der Bandzapfen 7 in einer verdrehten Position, die das Ausschöpfen des durch die Länge L der im Querschnitt langlochförmigen Öffnung 9 begrenzt ist, nicht voll ausgeschöpft werden kann, eingesetzt wird, ist der mittlere Zahn 19 der Verzahnung 15 und die zugehörige Zahnmulde 20 der Verzahnung 14 größer ausgebildet als die restlichen Zähne. Um das Finden der Mittelstellung zu erleichtern, sind auf der der Verzahnung 15 gegenüberliegenden Seite des Bandzapfens 7 Rastnasen 21, 21'(vgl. Fig. 9) vorgesehen, die im eingesetzten Zustand des Bandzapfens in eine in die Längswandung 13 der Öffnung 9 eingearbeitete Rastrille 22 eingreifen. Eine Verlagerung des Bandzapfens 7 in Richtung des Doppelpfeils P ist unter Überwindung der durch den Eingriff der Rastnasen 21, 21' in die Rastrille 22 bewirkten elastischen Kraft möglich.

Wie insbesondere Fig. 10 und 11 entnehmbar ist, ist in das stirnseitige Ende des Abschnitts 23 des Bandzapfens 7, welches in die Öffnung 9 eingreift, ein Innengewinde 24 eingearbeitet. Es dient dem Einschrauben einer Klemmschraube 25, die im Einzelnen in Fig. 7 und 8 dargestellt ist. Sie weist einen zwischen ihrem Gewinde 26 und ihrem Kopf 27 angeordneten Umfangsbund 28 auf, dessen Unterseite eine Anlagefläche 29 bildet. Zwischen den Abschnitten 17 und 23 weist der Bandzapfen 7 ebenfalls einen Umfangsbund 30 auf. Ferner sind in dem Flügelbandteil an beiden Enden der Öffnung seitliche Ausnehmungen 31 vorgesehen, von denen in der Zeichnung lediglich die in Fig. 1 dem Betrachter zugewandte erkennbar ist. Der Umfangsbund 30 des Bandzapfens 7 ist derart positioniert, dass durch Anziehen der Klemmschraube 25 ein Klemmsitz zwischen deren Anlagefläche 29 und einer von dem Umfangsbund gebildeten Anlagefläche 32 durch Abstützten der Anlageflächen 29 und 32 in den Basisflächen 33 der jeweiligen Ausnehmung bewirkt wird.

Der Bandzapfen 7 umfasst einen Kern 34 aus einem metallischen Werkstoff, der von einer Ummantelung 35 aus Kunststoff umgeben ist. Ferner weist der Bandzapfen an der Stirnseite des Abschnitts 23 optische Markierungen 36 auf, die in seiner Mittelstellung senkrecht zu den Längswandungen 12, 13 verlaufen.

Mit dem erfindungsgemäßen Band ist eine Justierung und Festlegung des Flügels in dem Rahmen auf besonders einfache Weise dadurch möglich, dass nach Lösen der Klemmschraube 25 die für die Justierung erforderliche Drehbetätigung des Bandzapfens 7 durch Eingriff eines Werkzeugs in den Innensechskant 18 erfolgt, wobei die Fixierung in der Justierstellung durch anschließendes Wiederanziehen der Klemmschraube 25 unter Halten des Bandzapfens in seiner für die Justierung benötigten Position erfolgt.

Ferner zeigt die vorstehende Beschreibung, dass sich das erfindungsgemäße Band durch eine besonders geringe Anzahl von Bauteilen auszeichnet.

## Patentansprüche

1. Band (100) für Fenster, Türen und dergleichen,
mit einem an einem Rahmen des Fensters, der Tür und dergleichen befestigbarem Rahmenbandteil (1),
mit einem an einem Flügel des Fensters, der Tür und dergleichen befestigbarem Flügelbandteil (6),
mit einem eine Scharnierachse (S) definierendem Bandzapfen (7), der in Scharnierteilen (8) des Rahmen- und Flügelbandteils (1), (6) gelagert ist, wobei die Lagerung des Bandzapfens (7) zumindest in einem Scharnierteil (8) in einer im Querschnitt etwa langlochförmigen Öffnung (9) erfolgt und Eingreifmittel (16) vorgesehen sind, über die der Bandzapfen (7) mit einer der Längswandungen (12) der Öffnung (9) mittelbar oder unmittelbar formschlüssig in Eingriff steht, wobei
die Eingreifmittel (16) mindestens einen radial vom Bandzapfen (7) vorspringenden Zahn umfassen, der in eine in einer der Längswandungen (12) eingearbeitete Mulde eingreift,
mit Verlagerungsmitteln (18), mittels welcher der Bandzapfen unter Drehung entlang der im Querschnitt langlochförmigen Öffnung (9) verlagerbar ist, und mit Fixiermitteln (25), mittels welcher der Bandzapfen (7) in einer gewünschten Position in der im Querschnitt langlochförmigen Öffnung (9) festlegbar ist,
**dadurch gekennzeichnet,**
**dass** die Verlagerungsmittel (18) von dem einen und die Fixiermittel (25) von dem anderen stirnseitigen Ende des Bandzapfens (7) zugänglich sind, wobei die Verlagerungsmittel (18) eine Einrichtung zum Ansatz eines Drehwerkzeugs umfassen und die Fixiermittel eine Klemmschraube (25) umfassen.

2. Band nach Anspruch 1, **dadurch gekennzeichnet, dass** die Eingreifmittel (16) eine sich über einen Teil des Umfangs des Bandzapfens (7) erstreckende Verzahnung (15) umfassen, die in eine in die Längswandung (12) eingearbeitete, komplementäre Verzahnung (14) eingreift.

3. Band nach Anspruch 2, **dadurch gekennzeichnet, dass** die Verzahnung (15) des Bandzapfens (7) eine ungerade Anzahl von Zähnen umfasst.

4. Band nach Anspruch 3, **dadurch gekennzeichnet, dass** der mittlere Zahn (19) und die zugehörige Zahnmulde (20) von den restlichen Zähnen und Zahnmulden verschiedene Abmessungen aufweisen.

5. Band nach Anspruch 4, **dadurch gekennzeichnet, dass** der mittlere Zahn (19) und die zugehörige Zahnmulde (20) größere als die restlichen Zähne und Zahnmulden sind.

6. Band nach Anspruch 1, **dadurch gekennzeichnet, dass** die Einrichtung zum Ansetzen eines Drehwerkzeugs einen Innensechskant (18) aufweist.

7. Band nach einem der Ansprüche 1 bis 6, **dadurch gekennzeichnet,**
**dass** das Bandteil, das das die Klemmschraube (25) umfassende Ende des Bandzapfens (7) umfasst, eine Klemmfläche aufweist, gegen die die Klemmschraube (25) mittelbar oder unmittelbar über eine Anlagefläche (29) zum Zwecke der Festlegung des Bandzapfens (7) in der Öffnung (9) klemmbar ist.

8. Band nach einem der Ansprüche 1 bis 7, **dadurch gekennzeichnet,**
**dass** der Bandbolzen (7) einen Umfangsbund (30) aufweist, über den er sich an der Basisfläche (30) einer seitlichen Ausnehmung (31) der Öffnung (9) abstützt.

9. Band nach einem der Ansprüche 1 bis 8, **dadurch gekennzeichnet,**
**dass** der Bandzapfen (7) einen Kern (34) aus metallischem Werkstoff umfasst, der eine Ummantelung (35) aus Kunststoff aufweist.

10. Band nach Anspruch 9, **dadurch gekennzeichnet, dass** die Ummantelung (35) im Spritzverfahren hergestellt ist.

11. Band nach einem der Ansprüche 1 bis 10, **dadurch gekennzeichnet,**
**dass** der Bandzapfen (7) auf der den Eingreifmitteln (16) gegenüberliegenden Seite mindestens eine Rastnase (21), (21') umfasst, in die in Mittelstellung des Bandzapfens (7) in der im Querschnitt langlochförmigen Öffnung (9) in eine Rastrille (22) eingreift.

12. Band nach einem der Ansprüche 1 bis 11, **dadurch gekennzeichnet,**
**dass** Markierungen (36) vorgesehen sind, die die Mittelstellung des Bandzapfens (7) in der im Querschnitt langlochförmigen Ausnehmung (9) optisch kennzeichnen.

## Claims

1. Hinge (100) for windows, doors and the like,
comprising a frame hinge part (1) that can be fastened to a frame of the window, door and the like,
comprising a sash hinge part (6) that can be fastened to a sash of the window, door and the like,
comprising a hinge pin (7) that defines a hinge axis (S) and is mounted in hinge parts (8) of the frame hinge part and sash hinge part (1), (6),
the hinge pin (7) being mounted at least in a hinge part (8) in an opening (9) that is approximately slot-shaped in cross section, and engaging means (16) being provided by means of which the hinge pin (7) directly or indirectly interlockingly engages with one of the longitudinal walls (12) of the opening (9),
the engaging means (16) comprising at least one tooth that projects radially from the hinge pin (7) and engages with a cavity made in one of the longitudinal walls (12),
comprising displacement means (18), by means of which the hinge pin can be displaced, by rotation, along the opening (9) that is slot-shaped in cross section,
and comprising fixing means (25), by means of which the hinge pin (7) can be secured in a desired position in the opening (9) that is slot-shaped in cross section,
**characterized in that** the displacement means (18) can be accessed from one front end of the hinge pin (7) and the fixing means (25) can be accessed from the other front end of the hinge pin, the displacement means (18) comprising a device for attaching a rotary tool and the fixing means comprising a clamping screw (25).

2. Hinge according to claim 1, **characterized in that** the engaging means (16) comprise a toothing (15) that extends over part of the periphery of the hinge pin (7) and engages with a complementary toothing (14) made in the longitudinal wall (12).

3. Hinge according to claim 2, **characterized in that** the toothing (15) of the hinge pin (7) comprises an odd number of teeth.

4. Hinge according to claim 3, **characterized in that** the central tooth (19) and the associated tooth cavity (20) have different measurements from the rest of the teeth and tooth cavities.

5. Hinge according to claim 4, **characterized in that** the central tooth (19) and the associated tooth cavity (20) are larger than the rest of the teeth and tooth cavities.

6. Hinge according to claim 1, **characterized in that** the device for attaching a rotary tool comprises a hexagon socket (18).

7. Hinge according to any of claims 1 to 6, **characterized in that** the hinge part that comprises the end of the hinge pin (7) comprising the clamping screw (25) has a clamping surface against which the clamping screw (25) can be clamped, directly or indirectly, via a contact surface (29), in order to secure the hinge part (7) in the opening (9).

8. Hinge according to any of claims 1 to 7, **characterized in that** the hinge bolt (7) comprises a peripheral collar (30) by means of which said bolt supports a lateral recess (31) of the opening (9) on the base (30).

9. Hinge according to any of claims 1 to 8, **characterized in that** the hinge pin (7) comprises a core (34) that is made of a metal material and that comprises a casing (35) made of plastics material.

10. Hinge according to claim 9, **characterized in that** the casing (35) is produced in an injection molding process.

11. Hinge according to any of claims 1 to 10, **characterized in that** the hinge pin (7) comprises at least one engaging lug (21), (21') on the side opposite the engaging means (16), which engaging lug engages with an engaging groove (22) in the central position of the hinge pin (7) in the opening (9) that is slot-shaped in cross section.

12. Hinge according to any of claims 1 to 11, **characterized in that** markings (36) are provided that visually identify the central position of the hinge pin (7) in the recess (9) that is slot-shaped in cross section.

## Revendications

1. Ferrure (100) pour fenêtres, portes et similaires,
comprenant une partie de ferrure de cadre (1) pouvant être fixée à un cadre de la fenêtre, de la porte et similaire,
comprenant une partie de ferrure de battant (6) pouvant être fixée à un battant de la fenêtre, de la porte et similaire,
comprenant un pivot de ferrure (7) définissant un axe de charnière (S), lequel pivot de ferrure est monté dans des parties de charnière (8) de la partie de ferrure de cadre et de la partie de ferrure de battant (1), (6),
le montage du pivot de ferrure (7) au moins dans une partie de charnière (8) s'effectuant dans une ouverture (9) approximativement en forme de trou oblong en section transversale et des moyens d'engrènement (16) étant prévus, par le biais desquels le pivot de ferrure (7) s'engrène directement ou indirectement par complémentarité de forme avec l'une des parois longitudinales (12) de l'ouverture (9),
les moyens d'engrènement (16) comportant au moins une dent faisant saillie radialement à partir du pivot de ferrure (7), laquelle dent s'engrène dans une cavité ménagée dans l'une des parois longitudinales (12),
comprenant des moyens de déplacement (18) au moyen desquels le pivot de ferrure peut être déplacé en rotation le long de l'ouverture (9) en forme de trou oblong en section transversale,
et comprenant des moyens de fixation (25), au moyen desquels le pivot de ferrure (7) peut être fixé dans une position souhaitée dans l'ouverture (9) en forme de trou oblong en section transversale,
**caractérisée en ce que**
les moyens de déplacement (18) sont accessibles à partir de l'une des extrémités frontales du pivot de ferrure (7) et les moyens de fixation (25) sont accessibles à partir de l'autre extrémité frontale du pivot de ferrure, les moyens de déplacement (18) comportant un dispositif d'application d'un outil rotatif et les moyens de fixation comportant une vis de serrage (25).

2. Ferrure selon la revendication 1, **caractérisée en ce que** les moyens d'engrènement (16) comportent une denture (15) s'étendant sur une partie de la périphérie du pivot de ferrure (7), laquelle denture s'engrène dans une denture complémentaire (14) ménagée dans la paroi longitudinale (12).

3. Ferrure selon la revendication 2, **caractérisée en ce que** la denture (15) du pivot de ferrure (7) comporte un nombre impair de dents.

4. Ferrure selon la revendication 3, **caractérisée en ce que** la dent centrale (19) et la cavité de dent (20) associée présentent des dimensions différentes des dents et cavités de dent restantes.

5. Ferrure selon la revendication 4, **caractérisée en ce que** la dent centrale (19) et la cavité de dent (20) associée sont plus grandes que les dents et cavités de dent restantes.

6. Ferrure selon la revendication 1, **caractérisée en ce que** le dispositif d'application d'un outil rotatif comprend un hexagone interne (18).

7. Ferrure selon l'une des revendications 1 à 6, **caractérisée en ce que** la partie de ferrure qui comporte l'extrémité du pivot de ferrure (7) comportant la vis de serrage (25) comprend une surface de serrage contre laquelle la vis de serrage (25) peut être serrée directement ou indirectement par le biais d'une surface d'appui (29) en vue de la fixation du pivot de ferrure (7) dans l'ouverture (9).

8. Ferrure selon l'une des revendications 1 à 7, **caractérisée en ce que** l'axe de ferrure (7) comprend une collerette périphérique (30) par le biais de laquelle il s'appuie contre la surface de base (30) d'un évidement latéral (31) de l'ouverture (9).

9. Ferrure selon l'une des revendications 1 à 8, **caractérisée en ce que** le pivot de ferrure (7) comprend une partie centrale (34) constituée d'un matériau métallique, laquelle comprend une enveloppe (35) constituée de matière synthétique.

10. Ferrure selon la revendication 9, **caractérisée en ce que** l'enveloppe (35) est fabriquée suivant un procédé d'injection.

11. Ferrure selon l'une des revendications 1 à 10, **caractérisée en ce que** le pivot de ferrure (7) comporte, sur le côté opposé aux moyens d'engrènement (16), au moins un ergot d'encliquetage (21), (21') qui vient en prise dans une rainure d'encliquetage (22) dans la position centrale du pivot de ferrure (7) dans l'ouverture (9) en forme de trou oblong en section transversale.

12. Ferrure selon l'une des revendications 1 à 11, **caractérisée en ce que** des marquages (36) sont prévus, lesquels indiquent optiquement la position centrale du pivot de ferrure (7) dans l'évidement (9) en forme de trou oblong en section transversale.
